# EUROPÄISCHE PATENTSCHRIFT

(11) **EP 0 419 827 B1**
(45) Veröffentlichungstag und Bekanntmachung des Hinweises auf die Patenterteilung: **01.03.1995**
(21) Anmeldenummer: 90115605.9
(22) Anmeldetag: 14.08.1990
(51) Int. Cl.: D01H 13/22, B65H 63/06

(54) **Verfahren zur Reinigung von Garnfehlern sowie Garnreiniger zur Durchführung des Verfahrens**
Method for eliminating faults in yarn, and slub catcher for carrying out the method
Procédé pour purger les fils textiles imparfaits, et épurateur de fil pour la mise en oeuvre du procédé

(30) Priorität: 29.09.1989 DE 3932667
(43) Veröffentlichungstag der Anmeldung: 03.04.1991
(73) Patentinhaber: MASCHINENFABRIK RIETER AG, CH-8406 Winterthur (CH)
(72) Erfinder: Schreiber, Manfred, CH-8810 Horgen (CH); Kaufmann, Siegfried, CH-9500 Wil/SG (CH)
(74) Vertreter: Dipl.-Phys.Dr. Manitz Dipl.-Ing. Finsterwald Dipl.-Ing. Grämkow Dipl.Chem.Dr. Heyn Dipl.Phys. Rotermund Morgan, B.Sc.(Phys.)

(56) Entgegenhaltungen:
- CH-A- 437 076
- DE-A- 3 713 783
- DE-B- 2 720 281

## Beschreibung

Die Erfindung betrifft ein verfahren zur Reinigung von Garnfehlern an einer Spulstelle, bei dem der Garnquerschnitt bzw. -durchmesser während des Spulvorgangs laufend abgetastet, zur Beseitigung von Garnfehlern vorgebbarer Dicke und Länge das Garn nach Erfassen eines betreffenden Garnfehlers durchtrennt und das auf die Spule aufgewickelte Garnende von der Spule abgenommen und nach Entfernung des Garnfehlers insbesondere durch einen Spleiß- oder Knotvorgang wieder mit dem anderen Garnende verbunden wird. Die Erfindung betrifft ferner einen Garnreiniger der im Oberbegriff des Patentanspruchs 9 angegebenen Art. Ein verfahren bzw. eine Vorrichtung dieser Art ist aus der DE-A-27 20 281 bekannt. Diese Schrift befaßt sich mit einem Verfahren zur Einstellung der die Fehlerarten, Fehlergrößen und Fehlerlängen charakterisierenden Parameter an elektronischen Garnreinigern. Die Einstellmöglichkeiten können sich dabei beispielsweise auf den Fehlerquerschnitt und auf die Fehlerlänge beziehen. Es können aber auch andere oder zusätzliche Einstellgrößen sein wie beispielsweise eine längere Verdickung als Kriterium für Grobfäden und Doppelfäden oder auch für die Ermittlung von Dünnstellen.

Bei Spinnmaschinen, insbesondere Ringspinnmaschinen, werden Fadenbrüche u.a. dadurch behoben, daß das eine Ende eines Hilfsfadens ohne dessen Befestigung am abgebrochenen Garnende um den Spinnkops und das andere Hilfsfadenende derart an das beispielsweise vom Lieferwalzenpaar eines Streckwerks gelieferte zu spinnende Material angesetzt wird, daß die Fasern des gelieferten zu spinnenden Materials in dieses andere Hilfsfadenende eingebunden werden. Nachdem die kopsseitigen Fadenenden nicht miteinander verbunden werden, ist die Anzahl der auf einem jeweiligen Spinnkops vorhandenen Fadenunterbrüche gleich der Anzahl der in der Spinnmaschine aufgetretenen Fadenbrüche.

Wird nun beim Umspulen in der Spulmaschine eine jeweilige Ansetzstelle erfaßt und daraufhin zur Beseitigung dieses Garnfehlers der übliche Garntrennvorgang ausgelöst, so kann es bei den bisherigen Garnreinigern dazu kommen, daß der Hilfsfaden durchtrennt wird. Dies bedeutet, daß im Spulautomat gegebenenfalls ein zusätzlicher Spleiß- bzw. Knotvorgang erforderlich ist.

Der Erfindung liegt die Aufgabe zugrunde, das Verfahren sowie den Garnreiniger der eingangs genannten Art so weiterzubilden, daß der zur Fadenbruchbehebung ggf. verwendete Hilfsfaden vollständig und möglichst rasch entfernt wird und der beim Spleiß- bzw. Knotvorgang auftretende Materialverlust stets möglichst gering gehalten wird.

Die Aufgabe wird nach der Erfindung dadurch gelöst, daß bei jeweils durch eine Dickstelle gebildeten Garnfehlern anhand deren Länge zwischen durch den Spinnvorgang bedingten kürzeren und durch einen Ansetzvorgang mittels eines Hilfsfadens bedingten längeren Garnfehlern unterschieden wird und daß bei einem jeweiligen durch einen Ansetzvorgang bedingten Garnfehler der Trennvorgang nach Erfassen dieses längeren Garnfehlers entweder unterdrückt oder zeitlich zumindest derart verzögert wird, daß eine Trennung des Hilfsfadens unterbleibt.

Erfindungsgemäß wird demnach bei auftretenden Dickstellen zwischen durch den normalen Spinnvorgang bedingten Garnfehlern und den jeweils durch ein Ansetzen mittels eines Hilfsfadens bedingten Garnfehlern unterschieden. Die Erfindung macht sich hierbei den Umstand zunutze, daß die durch einen Ansetzvorgang mittels eines Hilfsfadens bedingten Garnfehler im allgemeinen deutlich länger als solche Garnfehler sind, welche während des normalen Spinnvorgangs auftreten. Wird ein jeweiliger, durch einen Ansetzvorgang bedingter längerer Garnfehler erfaßt, so wird erfindungsgemäß der Hilfsfaden stets vollständig auf die Aufwickelspule aufgewickelt, wodurch dieser als Ganzes zusammen mit der Ansetzstelle problemlos entfernbar und ein erneutes Verbinden des von der Aufwickelspule abgenommenen Garnendes mit dem Hilfsfaden zuverlässig ausgeschlossen ist.

Der zur Durchführung des erfindungsgemäßen Verfahrens erforderliche apparative Aufwand kann insbesondere in solchen Fällen relativ gering gehalten werden, in denen feste Hilfsfadenlängen und insbesondere definierte Längen der Ansetzstellen vorliegen. In einer von derselben Anmelderin gleichzeitig eingereichten deutschen Patentanmeldung "Verfahren zum Betrieb einer Spinnmaschine, insbesondere Ringspinnmaschine, sowie Bedienroboter zur Durchführung des Verfahrens" (Anwaltsaktenzeichen R 2833) wird ein Verfahren bzw. Bedienroboter vorgeschlagen, welche ein stets zuverlässiges und eindeutig reproduzierbare Ansetzstellen erzeugendes automatisches Ansetzen des Fadens gewährleisten und bei denen somit sichergestellt ist, daß die jeweils entstehende Ansetzstelle bei der Weiterverarbeitung zweifelsfrei erkannt und entsprechend beseitigt werden kann.

Gemäß diesem Vorschlag übernimmt der Roboter beispielsweise von einem mitgeführten Hilfsfadenvorrat ein Fadenstück definierter Länge. Der Anwickelvorgang erfolgt gemäß einem genau vorgegebenen Ablauf, wobei die zum Ansetzen verfügbare Restfadenlänge bei jedem Ansetzvorgang gleich groß gehalten wird. Es ergeben sich beispielsweise bei Ringspinnmaschinen allenfalls kleinere Längendifferenzen infolge der jeweiligen Lage der Ringbank im Bereich der Kopsspitze während des Anwickels und durch den Zeitpunkt des Ansetzens des Hilfsfadens an dem Faserstrom. Damit ist gewährleistet, daß die Länge der Ansetzstelle mit beispielsweise doppeltem Fadenguerschnitt eine bekannte Länge aufweist, welche regelmäßig deutlich größer als die Länge der normalerweise auftretenden, durch den Spinnvorgang bedingten Garnfehler ist.

Bei den heute üblichen Fadenbruchzahlen in der Größenordnung von etwa einem Fadenbruch auf 100 Spindelstunden und Kopslaufzeiten von 3 Stunden ergibt sich beispielsweise ein einziger Spleiß- bzw. Knotvorgang infolge eines Fadenbruches auf 33 Spleißvorgänge infolge eines Kopswechsels. Durch die sich einstellenden Fadenbrüche ergibt sich demnach praktisch kaum eine Mehrbelastung der Spulmaschine. Die infolge von Fadenbrüchen erforderlichen Spleiß- bzw. Knotvorgänge sind aus den genannten Gründen von völlig untergeordneter Bedeutung. Wesentlich ist, daß durch ein jeweiliges Ansetzen mittels eines Hilfsfadens in Verbindung mit der er indungsgemäßen Garnreinigung eine unkontrollierte Dickstelle im Garn durch einen infolge des Hilfsfadens auftretenden Unterbruch ausgelösten kontrollierten Spleiß mit genau reproduzierbaren Eigenschaften ersetzt wird.

Die Abzugslänge des nach dem Auslösen des Trennvorgangs bzw. nach Auftreten des durch den Ansetzvorgang bedingten Fadenunterbruchs wieder von der Spule abgewickelten Garnstücks ist zur Entfernung des Garnfehlers vorzugsweise in Abhängigkeit von der festgestellten Fehlerart gewählt, wobei diese Abzugslänge nach Erfassen eines durch einen Ansetzvorgang bedingten Garnfehlers zumindest gleich der Länge des Hilfsfadens ist.

Demnach wird beim Auftreten eines durch den normalen Spinnvorgang bedingten Garnfehlers ein kürzeres Garnstück von der Aufwickelspule abgezogen und zur Beseitigung des Fehlers entfernt, während beim Auftreten eines ansetzerbedingten Fehlers von der Aufwickelspule stets soviel Faden entnommen wird, daß der Hilfsfaden in seiner gesamten Länge zusammen mit der Ansetzstelle entfernt wird.

Gemäß einer bevorzugten Ausführungsvariante des erfindungsgemäßen Verfahrens ist vorgesehen, daß infolge eines Garnfehlers mit einer für einen Ansetzvorgang typischen Länge in jedem Fall ein verzögerter Trennvorgang durchgeführt wird, und zwar unabhängig davon, ob ein insbesondere durch den Hilfsfaden bedingter Fadenunterbruch auftritt oder nicht.

Hierbei wird sicherheitshalber berücksichtigt, daß der erfaßte Garnfehler trotz seiner größeren Länge möglicherweise nicht von einem mittels eines Hilfsfadens durchgeführten Ansetzvorgang herrührt und dementsprechend kein Fadenunterbruch auf dem Spinnkops vorliegt, d.h. ein Trennvorgang zwingend erforderlich ist. Liegt erwartungsgemäß ein durch einen jeweiligen Ansetzvorgang bedingter Garnfehler vor, so geht der betreffende Schnitt ins Leere.

Der nach dem Erfassen eines durch einen Ansetzvorgang bedingten Garnfehlers vorzunehmende Trennvorgang kann vorteilhafterweise dadurch verzögert werden, daß er in Abhängigkeit vom Auftreten des aufgrund des verwendeten Hilfsfadens auf dem Spinnkops vorliegenden Fadenunterbruchs ausgelöst wird. In diesem Falle ist sichergestellt, daß selbst dann, wenn der Hilfsfaden länger als erwartet sein sollte, der jeweilige Schnitt ins Leere geht und ein Durchtrennen des Hilfsfadens ausgeschlossen ist. Unterbleibt jedoch nach einer vorgebbaren Zeit bzw. Meßlänge ein solcher Unterbruch so sollte aus den oben genannten Gründen nach Ablauf dieser Zeit sicherheitshalber dennoch ein Schnitt erfolgen.

Vorzugsweise wird ein durch den Spinnvorgang bedingter Garnfehler bei Vorliegen einer Fehlerlänge zwischen einem vorgebbaren gerade noch zulässigen Längenwert und einem vorgebbaren maximalen Längenwert und ein durch einen Ansetzvorgang bedingter Garnfehler bei Vorliegen einer Fehlerlänge größer oder gleich dem maximalen Längenwert erfaßt. Dickstellen mit einer Fehlerlänge unterhalb dem vorgebbaren gerade noch zulässigen Längenwert werden nicht als Garnfehler behandelt.

Der maximale Längenwert wird zweckmäßigerweise derart gewählt, daß er größer als die Länge im wesentlichen sämtlicher während des normalen Spinnvorgangs auftretender Garnfehler und kleiner als die kleinste Länge der in Betracht kommenden, durch einen jeweiligen Ansetzvorgang bedingten Garnfehler ist. In der Praxis hat sich als zweckmäßig erwiesen, wenn dieser maximale Längenwert etwa 80 mm und vorzugsweise größer als etwa 100 mm ist und insbesondere zwischen 100 und 300 mm liegt.

Während zur Beseitigung von durch einen jeweiligen Ansetzvorgang bedingten Garnfehlern der betreffende Trennvorgang verzöget wird, erfolgt dieser Trennvorgang nach Erfassen eines durch den Spinnvorgang bedingten Garnfehlers vorzugsweise zumindest im wesentlichen ohne Verzögerung.

Eine jeweilige Dickstelle des Garns wird im allgemeinen jeweils nur nach Überschreiten eines vorgebbaren maximalen Querschnittswerts als Garnfehler behandelt. Dünnere Dickstellen werden demnach während des Umspulens vom Spinnkops auf die Aufwickelspule nicht entfernt.

Der erfindungsgemäße Garnreiniger zeichnet sich dadurch aus, daß die Steuereinheit zum Unterscheiden ob die Länge eines durch eine Dickstelle gebildeten Garnfehlers einem kürzeren, durch einen normalen Spinnvorgang bedingten Garnfehler oder einem längeren, durch einen Ansetzvorgang mittels eines Hilfsfadens bedingten Garnfehler entspricht, und im Falle eines solchen kurzen Garnfehlers zur im Wesentlichen verzögerungsfreien Abgabe des Trennbefehles an die Garntrennvorrichtung und im Falle eines solchen längeren Garnfehlers entweder zum Unterdrücken des jeweiligen Trennbefehls oder zur verzögerten Abgabe des Trennbefehls an die Garntrennvorrichtung mit einer Verzögerung, welche eine Trennung des Hilfsfadens vermeidet, ausgelegt ist.

Hierbei ist die Abzugslänge des zur Entfernung des Garnfehlers wieder von der das Garn aufnehmenden Spule abzuwickelnden Garnstücks vorzugsweise derart durch die elektronische Steuereinheit bestimmbar, daß diese Abzugslänge bei einem durch einen Ansetzvorgang bedingten Garnfehler zumindest gleich der Länge des Hilfsfadens ist.

Die elektronische Steuereinheit kann einen Mikroprozessor und beispielsweise eine Eingabeeinheit umfassen, über welche insbesondere die maximale Fehlerlänge, die gerade noch zulässige Fehlerlänge, die zu erwartende Hilfsfadenlänge und/oder der maximale Querschnittswert eingebbar sind. Die jeweilige Verzögerung des Trennvorgangs erfolgt zweckmäßigerweise unter Berücksichtigung der Hilfsfadenlänge und der Spulgeschwindigkeit.

Die Erfindung wird im folgenden anhand eines Ausführungsbeispiels unter Bezugnahme auf die Zeichnung naher erläutert; in dieser zeigt:
- Fig. 1: ein Blockschaltbild eines einer Spulstelle einer Spulmaschine zugeordneten Garnreinigers,
- Fig. 2: ein Diagramm zur Darstellung der Abhängigkeit des Zeitpunkts des Trennvorgangs von der Garnfehlerlänge, wobei die erfaßte Dickstelle einem durch den Spinnvorgang bedingten Garnfehler entspricht, und
- Fig. 3: ein Diagramm zur Darstellung der Abhängigkeit des Zeitpunkts des Trennvorgangs von der Garnfehlerlänge, wobei die erfaßte Dickstelle einem durch einen Ansetzvorgang mittels eines Hilfsfadens bedingten Garnfehler entspricht.

Fig. 1 zeigt eine Spulstelle 12 einer Spulmaschine, bei der Garn 26 von einer Spule 24 abgezogen und auf eine Spule 28, welche im vorliegenden Ausführungsbeispiel eine Kreuzspule ist, aufgespult wird.

Der Spulstelle 12 ist ein Garnreiniger 10 zugeordnet, welcher zum Erfassen und Beseitigen von Garnfehlern insbesondere vorgebbarer Dicke und Länge dient und einen Meßfühler 14 zur laufenden Überwachung des Garnquerschnitts bzw. -durchmessers aufweist.

Der Meßfühler 14, bei dem es sich beispielsweise um einen kapazitiven Fühler handeln kann, liefert eine Meßspannung U_{M}, die mittels eines Verstärkers 30 verstärkt und einer elektronischen Steuereinheit 18 des Garnreinigers 10 zugeführt wird.

Die elektronische Steuereinheit 18 dient zur Auswertung der vom Meßfühler 14 gelieferten Meßspannungen U_{M} sowie zur Ansteuerung einer Garntrennvorrichtung 16 und einer Spulstellen-Ansetzeinrichtung 34. Diese Spulstellen-Ansetzeinrichtung 34 kann beispielsweise eine Absaugdüse zur Aufnahme des beispielsweise nach einem Garntrennvorgang auf die Spule 28 aufgewickelten Garnendes sowie Mittel zur Entfernung eines jeweiligen Garnfehlers und zum erneuten Verbinden des vom Garnfehler befreiten Garnendes mit dem anderen Garnende beispielsweise mittels eines Spleiß- oder Knotvorgangs umfassen.

An die elektronische Steuereinheit 18 des Garnreinigers 10 ist ferner eine Eingabeeinheit 32 angeschlossen, über die beispielsweise die jeweiligen Grenzwerte von für die Garnreinigung maßgeblichen Qualitätsmerkmalen, wie beispielsweise Dicke und Länge, eingebbar sind.

Die Funktionsweise des in Fig. 1 gezeigten Garnreinigers 10 wird im folgenden anhand der Diagramme gemäß den Fig. 2 und 3 beschrieben:

Abschnitt A des in Fig. 2 gezeigten Diagramms gibt die Längen L_{F} und L′_{F} zweier vom Garnreiniger 10 erfaßter Garnfehler 20 bzw. 20′ im Garn 26 (vgl. auch Fig. 1) an.

Im Abschnitt B dieses Diagramms ist der Verlauf der vom Meßfühler 14 an die elektronische Steuereinheit 18 gelieferten Meßspannung U_{M} für die beiden erfaßten Garnfehler 20 bzw. 20′ wiedergegeben. Es ergibt sich jeweils ein rechteckförmiger Spannungsverlauf, wobei die Anstiegsflanke jeweils zu dem Zeitpunkt auftritt, zu dem die Dickstelle bzw. der Garnfehler 20, 20′ in den Meßfühler 14 (vgl. Fig. 1) einläuft. Die abfallende Flanke des jeweiligen rechteckförmigen Meßspannungssignals U_{M} tritt jeweils dann auf, wenn vom Meßfühler 14 das Ende des betreffenden Garnfehlers 20 bzw. 20′ erfaßt wird.

Im Abschnitt C des in Fig. 2 gezeigten Diagramms ist der als Spannungsimpuls auftretende, von der elektronischen Steuereinheit 18 an die Garntrennvorrichtung 16 gelieferte Trennbefehl TB bzw. TB′ über der Zeit t dargestellt.

Bei den in Fig. 2 gezeigten Dickstellen handelt es sich um Garnfehler 20, 20′, wie sie beim normalen Spinnvorgang auftreten. Derartige Garnfehler sind im allgemeinen relativ kurz und liegen selten oberhalb einem Wert von beispielsweise etwa 80 mm. Beide in Fig. 2 dargestellten Garnfehler 20, 20′ weisen eine Länge unterhalb einem derartigen maximalen Längenwert Lₘₐₓ auf. Andererseits besitzen diese beiden Garnfehler 20 (als durchgezogene Linie dargestellt) und 20′ (gestrichelt dargestellt) jeweils eine solche Länge L_{F} bzw. L′_{F}, welche oberhalb einem gerade noch zulässigen Längenwert L_{z} liegen. Beide Dickstellen 20, 20′ werden demnach als Garnfehler behandelt, während Dickstellen mit einer Länge geringer als der gerade noch zulässige Längenwert L_{z} nicht mehr als Garnfehler behandelt werden.

In Fig. 3 ist ein Fig. 2 vergleichbares Diagramm gezeigt, wobei jedoch die dort dargestellten Garnfehler 22 bzw. 22′ jeweils eine solche Länge aufweisen, die größer als der maximale Längenwert Lₘₐₓ ist. Entsprechend tritt die abfallende Flanke der jeweiligen vom Meßfühler 14 (vgl. Fig. 1) gelieferten rechteckförmigen Meßspannung U_{M} zeitlich nach der gerade noch zulässigen Zeitdauer T_{z} und der maximalen Zeitdauer Tₘₐₓ auf, die bei angenommen konstanter Garnabzugsgeschwindigkeit dem gerade noch zulässigen Längenwert L_{z} bzw. dem maximalen Längenwert Lₘₐₓ entsprechen.

Bei den deutlich größere Längen, z.B. 100 mm bis 300 mm, aufweisenden Dickstellen 22, 22′ gemäß Fig. 3 handelt es sich um Garnfehler, welche durch einen in der Spinnmaschine erfolgten Ansetzvorgang mittels eines Hilfsfadens bedingt sind.

Bei einem derartigen nach einem jeweiligen Fadenbruch in der Spinnmaschine erfolgenden Ansetzen mittels eines Hilfsfadens wird beispielsweise zunächst das eine Ende des Hilfsfadens ohne dessen Befestigung am abgebrochenen Garnende um den Spinnkops gewickelt und anschließend das andere Hilfsfadenende derart an das beispielsweise von einem Lieferwalzenpaar gelieferte zu spinnende Material angesetzt, das die Fasern des zu spinnenden Materials in dieses andere Hilfsfadenende eingebunden werden. Nachdem das Aufwickeln des einen Hilfsfadenendes gemäß einem genau gesteuerten Ablauf erfolgt, ist die zum Ansetzen verfügbare Restfadenlänge bei jedem Fadenbruchbeheben gleich. Kleine Längendifferenzen ergeben sich beispielsweise bei einer Ringspinnmaschine lediglich durch die Lage der Ringbank im Bereich der Kopsspitze während des Anwickelns und durch den Zeitpunkt des Ansetzens des Hilfsfadens an den Faserstrom. Damit ist gewährleistet, daß die Länge des Ansetzers, welcher beispielsweise einen doppelten Fadenguerschnitt aufweist, ebenfalls eine bekannte Länge besitzt. Diese Ansetzerlänge kann beispielsweise 100 bis 300 mm betragen. Demgegenüber weist der verwendete Hilfsfaden beispielsweise eine Länge von etwa 1,6 m auf.

Jeder an der Spinnmaschine mittels eines Hilfsfadens behobene Fadenbruch verbleibt als Fadenunterbruch auf dem Spinnkops, d.h. beim vorliegenden Ausführungsbeispiel auf der abzuwickelnden Spule 24. Bei jedem während des Umspulens an der Spulstelle 12 auftretenden Fadenunterbruch muß demnach zwangsläufig ein Spleiß- oder Knotvorgang erfolgen.

Der Garnreiniger 10 bzw. dessen elektronische Steuereinheit 18 ist nun derart ausgelegt, daß bei jeweils durch eine Dickstelle gebildeten Garnfehlern 20, 20′, 22, 22′ anhand deren Länge L_{F}, L′_{F} zwischen durch den normalen Spinnvorgang bedingten kürzeren Garnfehlern 20, 20′ und durch einen Ansetzvorgang mittels eines Hilfsfadens bedingten längeren Garnfehlern 22, 22′ unterschieden wird.

Wie anhand von Fig. 2 gezeigt ist, wird ein durch einen normalen Spinnvorgang bedingter kürzerer Garnfehler 20, 20′ dadurch erkannt, daß die Länge einer betreffenden Dickstelle mit einem Querschnitt oberhalb einem vorgebbaren Grenzwert, z.B. + 60%, zwischen dem vorgebbaren gerade noch zulässigen Längenwert L_{z} und dem ebenfalls vorgebbaren maximalen Längenwert Lₘₐₓ liegt. Für die vom Meßfühler 14 (vgl. Fig. 1) gelieferte Meßspannung U_{M} bedeutet dies, daß die abfallende Flanke, welche beim Erfassen des Fehlerendes auftritt, zwischen der gerade noch zulässigen Zeit T_{z} und der maximalen Zeit Tₘₐₓ liegt. Für beide in Fig. 2 dargestellte Garnfehler 20, 20′ sind diese Voraussetzungen erfüllt.

Bei diesen als durch den normalen Spinnvorgang bedingte Garnfehler 20, 20′ erfaßten Dickstellen wird das Garn nach der Fehlererfassung im wesentlichen ohne zeitliche Verzögerung durchtrennt. Kurz nach Auftreten der jeweiligen abfallenden Flanke der Meßspannung U_{M} bzw. dem Auftreten des Endes des Garnfehlers 20 bzw. 20′ gibt demnach die elektronische Steuereinheit 18 (vgl. Fig. 1) einen Trennbefehl TB bzw. TB′ an die Garntrennvorrichtung 16 (vgl. Fig. 1) ab, worauf diese das Garn hinter der betreffenden Dickstelle durchtrennt.

Demgegenüber werden auftretende Dickstellen als durch ein Ansetzen mittels eines Hilfsfadens bedingte Garnfehler 22, 22′ (vgl. Fig. 3) erkannt, wenn die Länge dieser Dickstellen größer oder gleich dem maximalen Längenwert Lₘₐₓ ist. Bezüglich der vom Meßfühler 14 gelieferten Meßspannung U_{M} bedeutet dies, daß deren mit dem Ende des Garnfehlers 22, 22′ zusammenfallende abfallende Flanke nach dem Zeitpunkt Tₘₐₓ auftreten muß. Bei den in Fig. 3 dargestellten Dickstellen bzw. Garnfehlern 22, 22′ sind diese Voraussetzungen erfüllt.

Anders als bei den durch einen normalen Spinnvorgang bedingten Garnfehlern (vgl. Fig. 2) wird die Abgabe der Trennbefehle TB, TB′ an die Garntrennvorrichtung 16 bei diesen jeweils durch ein Ansetzen mittels eines Hilfsfadens bedingten Garnfehlern 22, 22′ (Fig. 3) zeitlich verzögert. Die Verzögerung dieser Trennbefehle TB bzw. TB′ erfolgt derart, daß eine Trennung des Hilfsfadens unterbleibt. Dies bedeutet, daß die Trennbefehle TB, TB′ erst nach dem Auftreten des ansetzerbedingten Fadenunterbruchs in der Spulstelle 12 erzeugt werden. Ein solcher Fadenunterbruch wird jeweils zum Zeitpunkt T_{H} erfaßt, der mit dem Zeitpunkt zusammenfällt, zu dem das freie Ende des die Länge L_{H} aufweisenden Hilfsfadens vom Meßfühler 14 bzw. einem gesonderten Fadenwächter (nicht gezeigt) erfaßt wird.

Die Trennbefehle TB, TB′ können unabhängig von der jeweiligen Länge der als ansetzerbedingte Garnfehler 22, 22′ erkannten Dickstellen jeweils in Abhängigkeit vom Auftreten des genannten Fadenunterbruchs bzw. nach dem Zeitpunkt T_{H} ausgelöst werden. sicherheitshalber wird jedoch nach Ablauf einer bestimmten Zeitspanne ein Schnitt unabhängig davon durchgeführt, ob ein Fadenunterbruch auftritt oder nicht.

Obwohl die in Fig. 3 gezeigten Garnfehler 22, 22′ (durch eine durchgezogene bzw. eine gestrichelte Linie dargestellt) unterschiedliche Längen L_{F}, L′_{F} besitzen, treten die beiden Trennbefehle TB bzw. TB′ zum gleichen Zeitpunkt nach dem erfaßten Fadenunterbruch auf. Maßgeblich ist allein, daß eine Trennung des Hilfsfadens unterbleibt. Im vorliegenden Fall erfolgt der veranlaßte Schnitt infolge des Fadenunterbruchs jeweils ins Leere. Dadurch ist sichergestellt, daß auch solche Fehler, die zwar Längen zwischen Lₘₐₓ und L_{H} aufweisen, jedoch nicht durch einen Ansetzvorgang bedingt sind, zuverlässig beseitigt werden. Grundsätzlich ist jedoch auch denkbar, daß bei Garnfehlern entsprechender Länge der jeweilige Trennbefehl unterdrückt wird, sofern die Wahrscheinlichkeit, daß stets hilfsfadenbedingte Unterbrüche auftreten, genügend groß ist.

Während gemäß Fig. 2 die Trennbefehle TB, TB′ bei jeweils als spinnprozeßbedingte Garnfehler 20, 20′ erkannten Dickstellen unterschiedlicher Länge L_{F}, L′_{F} zu unterschiedlichen Zeiten erzeugt werden, ist grundsätzlich auch denkbar, in diesem Falle die Trennbefehle jeweils zum gleichen Zeitpunkt auszulösen, z.B. im Bereich des Zeitpunktes Tₘₐₓ, zu dem bereits festgestellt ist, ob ein durch den normalen Spinnprozeß bedingter Garnfehler vorliegt oder nicht.

Das Freilegen des auf der Spule 28 (vgl. Fig. 1) aufgewickelten Garnendes kann im normalen, bisher üblichen Zyklus erfolgen. Hierbei wird jedoch durch eine entsprechende Ansteuerung der Spulstellen-Ansetzvorrichtung 34 durch die elektronische Steuereinheit 18 die Länge des von der Spule 28 mittels der Konenfadensaugdüse jeweils abgesaugten Garnstücks in Abhängigkeit von der festgestellten Fehlerart bestimmt. Die Abzugslänge wird bei Vorliegen eines durch einen Ansetzvorgang bedingten Garnfehlers zumindest gleich der Länge L_{H} (vgl. Fig. 3) des Hilfsfadens gewählt. Bei Vorliegen eines durch den normalen Spinnvorgang bedingten kürzeren Garnfehlers wird die Spulstellen-Ansetzeinrichtung 34 bzw. die Konenfadensaugdüse durch die elektronische Steuereinheit 18 dazu veranlaßt, ein entsprechend kürzeres Garnstück von der Spule 28 abzusaugen.

Die gewünschten Werte L_{z} bzw. T_{z} und Lₘₐₓ bzw. Tₘₐₓ können ebenso wie ein maximal zulässiger Querschnittswert, ab dem Drehstellen jeweils als Garnfehler behandelt werden, über die mit der elektronischen Steuereinheit 18 verbundene Eingabeeinheit 32 eingegeben werden.

## Patentansprüche

1. Verfahren zur Reinigung von Garnfehlern an einer Spulstelle (12), bei dem der Garnquerschnitt bzw. -durchmesser während des Spulvorgangs laufend abgetastet, zur Beseitigung von Garnfehlern vorgebbarer Dicke und Länge das Garn nach Erfassen eines betreffenden Garnfehlers durchtrennt und das auf die Spule (28) aufgewickelte Garnende von der Spule (28) abgenommen und nach Entfernung des Garnfehlers insbesondere durch einen Spleiß- oder Knotvorgang wieder mit dem anderen Garnende verbunden wird,
dadurch **gekennzeichnet,**
daß bei jeweils durch eine Dickstelle gebildeten Garnfehlern anhand deren Länge zwischen durch den Spinnvorgang bedingten kürzeren, kürzer als ein vorgebbarer maximaler Längenwert Lₘₐₓ, und durch einen Ansetzvorgang mittels eines Hilfsfadens bedingten längeren Garnfehlern, größer oder gliech dem vorgebbaren maximalen Längenwert Lₘₐₓ, unterschieden wird und daß bei einem jeweiligen durch einen Ansetzvorgang bedingten Garnfehler der Trennvorgang (TB, TB') nach Erfassen dieses längeren Garnfehlers entweder unterdrückt oder zeitlich zumindest derart verzögert wird, daß eine Trennung des Hilfsfadens unterbleibt.

2. Verfahren nach Anspruch 1,
dadurch **gekennzeichnet,**
daß die Abzugslänge des nach dem Auslösen des Trennvorgangs bzw. nach Auftreten des durch den Ansetzvorgang bedingten Fadenbruches wieder von der Spule (28) abgewickelten Garnstücks zur Entfernung des Garnfehlers in Abhängigkeit von der festgestellten Fehlerart bestimmt wird, wobei diese Abzugslänge nach Erfassen eines durch einen Ansetzvorgang bedingten Garnfehlers zumindest gleich der Länge des Hilfsfadens ist.

3. Verfahren nach Anspruch 1 oder 2,
dadurch **gekennzeichnet,**
daß infolge eines Garnfehlers mit einer für einen Ansetzvorgang typischen Länge in jedem Fall ein verzögerter Trennvorgang durchgeführt wird, und zwar unabhängig davon, ob ein insbesondere durch den Hilfsfaden bedingter Fadenunterbruch auftritt oder nicht.

4. Verfahren nach einem der vorhergehenden Ansprüche,
dadurch **gekennzeichnet,**
daß der Trennvorgang unmittelbar nach Erfassen des durch den Ansetzvorgang mittels eines Hilfsfadens bedingten Fadenunterbruches ausgelöst wird.

5. Verfahren nach einem der vorhergehenden Ansprüche,
dadurch **gekennzeichnet,**
daß ein durch den Spinnvorgang bedingter Garnfehler bei Vorliegen einer Fehlerlänge zwischen einem vorgebbaren gerade noch zulässigen Langenwert L_{z} und einem vorgebbaren maximalen Längenwert Lₘₐₓ und ein durch einen Ansetzvorgang bedingter Garnfehler bei Vorliegen einer Fehlerlänge größer oder gleich dem maximalen Längenwert Lₘₐₓ erfaßt wird.

6. Verfahren nach einem der vorhergehenden Ansprüche,
dadurch **gekennzeichnet,**
daß der maximale Längenwert Lₘₐₓ größer als etwa 80 mm und vorzugsweise größer als etwa 100 mm ist und insbesondere zwischen etwa 100 und etwa 300 mm liegt.

7. Verfahren nach einem der vorhergehenden Ansprüche,
dadurch **gekennzeichnet,**
daß das Garn (26) nach Erfassen eines durch den Spinnvorgang bedingten Garnfehlers zumindest im wesentlichen ohne Verzögerung durchtrennt wird.

8. Verfahren nach einem der vorhergehenden Ansprüche,
dadurch **gekennzeichnet,**
daß eine jeweilige Dickstelle des Garns (26') jeweils nur nach Überschreiten eines vorgebbaren maximalen Querschnittswerts als Garnfehler behandelt wird.

9. Garnreiniger zum Erfassen und Beseitigen von Garnfehlern vorgebbarer Dicke und Länge, mit einem Meßfühler (14) zur laufenden Überwachung des Garnquerschnitts, einer Garntrennvorrichtung (16) und einer elektronischen Steuereinheit (18) zur Auswertung der vom Meßfühler (14) erhaltenen Signale sowie zur Ansteuerung der Garntrennvorrichtung (16), insbesondere zur Durchführung des Verfahrens nach einem der vorhergehenden Ansprüche,
dadurch **gekennzeichnet,**
daß die Steuereinheit (18) zum Unterscheiden ob die Länge eines durch eine Dickstelle gebildeten Garnfehlers einem kürzeren, durch einen normalen Spinnvorgang bedingten Garnfehler, kürzer als ein vorgebbarer maximaler Längenwert Lₘₐₓ, oder einem längeren, durch einen Ansetzvorgang mittels eines Hilfsfadens bedingten Garnfehler, größer oder gleich dem vorgebbaren maximalen Längenwert Lₘₐₓ, entspricht, und im Falle eines solchen kurzen Garnfehlers zur im Wesentlichen verzögerungsfreien Abgabe des Trennbefehles an die Garntrennvorrichtung (16) und im Falle eines solchen längeren Garnfehlers entweder zum Unterdrücken des jeweiligen Trennbefehls oder zur verzögerten Abgabe des Trennbefehls an die Garntrennvorrichtung (16) mit einer Verzögerung, welche eine Trennung des Hilfsfadens vermeidet, ausgelegt ist.

10. Garnreiniger nach Anspruch 9,
dadurch **gekennzeichnet,**
daß die Abzugslänge des zur Entfernung des Garnfehlers wieder von der das Garn (26) aufnehmenden Spule (28) abzuwickelnden Garnstücks derart durch die elektronische Steuereinheit (18) bestimmbar ist, daß diese Abzugslänge bei einem durch einen Ansetzvorgang bedingten Garnfehler (22) zumindest gleich der Länge (L_{H}) des Hilfsfadens ist.

## Claims

1. A method for eliminating faults in yarn in a winding head (12), in which the yarn cross section or yarn diameter is continuously scanned during the winding process, the yarn is separated after detection of a respective fault in the yarn for eliminating faults in yarns of predeterminable thickness and length and the yarn end wound up on the bobbin (28) is taken off the bobbin (28) and is joined to the other yarn end by a splicing or knotting process, in particular, after the elimination of the fault in the yarn, characterized in that in a fault in the yarn formed by a bead defect it is distinguished on the basis of its length between yarn faults caused by the spinning process (shorter than a predeterminable maximum length value Lₘₐₓ) and yarn faults caused by a joining process by means of an auxiliary yarn (larger than or equal to the predeterminable maximum length value Lₘₐₓ) and that in a yarn fault caused by a joining process, after having detected said longer yarn fault, the separating process (TB, TB') is either surpressed or at least delayed temporally at least in such a way that a separation of the auxiliary yarn is avoided.

2. A method as claimed in claim 1, characterized in that the pull-off length of the yarn breakage caused after initiating the separation process or after the occurrence of the yarn breakage caused by the piecing process is determined by the yarn piece wound off from the bobbin (28) for removing the fault in the yarn depending on the type of fault established, with said pull-off length being at least equivalent to the length of the auxiliary yarn after detecting a yarn fault caused by the joining process.

3. A method as claimed in claim 1 or 2, characterized in that owing to a yarn fault with a length that is typical for a joining process, a delayed separation process will be carried out in any case, namely irrespective of whether a yarn breakage caused in particular by the auxiliary yarn occurs or not.

4. A method as claimed in one of the previous claims, characterized in that the separation process is initiated directly after detecting the yarn breakage caused by the joining process by means of an auxiliary yarn.

5. A method as claimed in one of the previous claims, characterized in that a yarn fault caused by the spinning process is detected when a fault length is present between a predeterminable length value L_{z} which is just about permissible and a predeterminable maximum length value Lₘₐₓ and that a yarn fault caused by a joining process is detected when a fault length is present which is larger or equivalent to the maximum length value Lₘₐₓ.

6. A method as claimed in one of the previous claims, characterized in that the maximum length value Lmax is larger than approx. 80 mm and preferably larger than approx. 100 mm and lies, in particular, between 100 and 300 mm.

7. A method as claimed in one of the previous claims, characterized in that the yarn (26) is separated at least substantially without delay after detecting a yarn fault caused by the spinning process.

8. A method as claimed in one of the previous claims, characterized in that a respective bead of the yarn (26') is treated as a yarn fault only after exceeding a predeterminable maximum cross section.

9. A slub catcher for detecting and eliminating faults of yarns of predeterminable thickness and length, with a measuring sensor (14) for the continuous supervision of the cross section of the yarn, a yarn separating apparatus (16) and an electronic control unit (18) for evaluating the signals received from the measuring sensor (14) as well as for controlling the yarn separating apparatus (16), in particular for carrying out the method as claimed in one of the previous claims, characterized in that the control unit (18) is arranged for distinguishing whether the length of a fault of yarn formed by a bead corresponds to a shorter fault caused by a normal spinning process, which fault is shorter than a predeterminable maximum length value Lₘₐₓ, or to a longer fault of yarn caused by a joining process by means of an auxiliary yarn, which fault is larger than or equivalent to a maximum predeterminable length value Lₘₐₓ, and in the event of said short fault of yarn for substantially instantaneous issuance of the separation command to the yarn separating apparatus (16) and in the event of a said longer fault of yarn either for suppressing the respective separating command or for delayed issuance of the separating command to the yarn separating apparatus (16) with a delay which prevents the separation of the auxiliary yarn.

10. A yarn cleaner as claimed in claim 9, characterized in that the pull-off length of the yarn piece to be pulled off again from the bobbin (28) receiving the yarn for eliminating the fault of yarn is determinable by the electronic control unit (18) in such a way that said pull-off length is at least equivalent to the length (L_{H}) of the auxiliary yarn in a fault of yarn (22) caused by a joining process.

## Revendications

1. Procédé servant a purger des défauts de fil dans un poste de bobinage (12), dans lequel la section de fil, respectivement le diamètre de fil est palpé continuellement pendant le processus de bobinage, le fil est sectionné après la détection d'un défaut de fil correspondant, afin d'éliminer des défauts de fil avant une épaisseur et une longueur pouvant être prédéterminées, et l'extrémité de fil, enroulée sur la bobine (28), est retirée de la bobine (28), et, après l'élimination du défaut de fil, est à nouveau reliée avec l'autre extrémité de fil, particulierement par un processus d épissure ou de nouage,
caractérise par le fait que,
pour des défauts de fil formés par des points forts, on différencie à l'aide de leur longueur entre des défauts de fil plus courts, conditionnés par le processus de filage, plus courts qu'une valeur de longueur maximale Lₘₐₓ pouvant être prédéterminée, et des défauts de fil plus longs, conditionnés par un processus de rattache réalisé au moyen d'un fil auxiliaire, plus longs que ou égaux a la valeur de longueur maximale Lₘₐₓ pouvant être prédéterminée, et que, pour un défaut de fil conditionné par un processus de rattache, après détection de ce défaut de fil plus long, le processus de sectionnement (TB, TB') est soit supprimé ou au moins retardé dans le temps, de telle façon qu'un sectionnement di fil auxiliaire ne se produise pas.

2. Procédé selon revendication 1,
caractérisé par le fait que
la longueur d'extraction du bout de fil, dévidé à nouveau de la bobine (28) pour l'élimination du défaut de fil, après le déclenchement du processus de sectionnement, respectivement l'apparition de la casse de fil conditionnée par le processus de rattache, est déterminée en fonction du type de défaut détecté, et où cette longueur d'extraction, après détection d'un défaut de fil conditionné par un processus de rattache, est au moins égale a la longueur du fil auxiliaire.

3. Procédé selon revendication 1 ou 2,
caractérisé par le fait que,
suite a un défaut de fil ayant une longueur typique pour un processus de rattache, un processus de sectionnement retardé est en tout cas réalisé, et ceci indépendamment de savoir, si une interruption de fil conditionnée particulièrement par le fil auxiliaire, se présente ou non.

4. Procédé selon l'une des revendications précédentes,
caractérisé par le fait que
le processus de sectionnement est déclenché immédiatement après détection de l'interruption de fil, conditionnée par le processus de rattache a l'aide d'un fil auxiliaire.

5. Procédé selon l'une des revendication précédentes,
caractérisé par le fait
qu'un défaut de fil, conditionné par le processus de filage, est détecte lors de la présence d'une longueur de défaut comprise entre une valeur de longueur L_{z} encore acceptable, pouvant être prédéterminée, et une valeur de longueur maximale Lₘₐₓ pouvant entre prédéterminée, et un défaut de fil, conditionné par un processus de rattache, est détecté lors de la présence d'une longueur de défaut plus grande que ou égale à la valeur de longueur maximale Lₘₐₓ.

6. Procédé selon l'une des revendication précédentes,
caractérisé par le tait que
la valeur de longueur maximale Lₘₐₓ est plus grande que 80 mm environ, et de préférence plus grande que 100 mm environ, et se situe particulierement entre environ 100 et environ 300 mm.

7. Procédé selon l'une des revendications précédentes,
caractérisé par le fait que,
après détection d'un défaut de fil conditionné par le processus de filage, le fil (26) est sectionné au moins essentiellement sans retardement.

8. Precédé selon l'une des revendications précédentes,
caractérisé par le fait
qu'un point fort du fil (26') est traité comme étant un défaut de fil, seulement après avoir dépassé une valeur de section maximale pouvant être prédéterminée.

9. Purgeur de fil servant a détecter et à éliminer des défauts de fil ayant une épaisseur et une longueur pouvant être prédéterminées, avec un tâteur de mesure (14) servant à la surveillance continue de la section de fil, un dispositif de sectionnement de fil (16), et une unité de commande électronique (18) servant à l'évaluation des signaux reçus par le tâteur de mesure (14) ainsi qu'à l'excitation du dispositif de sectionnement de fil (16), particulièrement pour la réalisation du procédé selon l'une des revendications précédentes,
caractérisé par le fait que
l'unité de commande (18) est conçue pour différencier, si la longueur d'un défaut de fil, formé par un point fort, correspond à un défaut de fil plus court, conditionné par un processus de filage normal, plus court qu'une valeur de longueur maximale Lₘₐₓ pouvant être prédéterminée, ou à un défaut de fil plus long, conditionné par un processus de rattache réalisé au moyen d'un fil auxiliaire, plus grand que ou égal à la valeur de longueur maximale Lₘₐₓ pouvant être prédéterminée, et, dans le cas d'un tel défaut de fil court, pour livrer l'ordre de sectionnement essentiellement sans retardement au dispositif de sectionnement de fil (16), et, dans le cas d'un tel défaut de fil plus long, soit pour supprimer l'ordre de sectionnement correspondant ou pour retarder l'ordre de sectionnement délivré au dispositif de sectionnement de fil (16), avec un retardement qui évite un sectionnement du fil auxiliaire.

10. Purgeur de fil selon revendication 9,
caractérisé par le fait que
pour l'élimination du défaut de fil, la longueur d'extraction du bout de fil devant être à nouveau dévidé de la bobine (28) réceptionnant le fil (26), petit être déterminée par l'unité de commande électronique (18) de telle façon que cette longueur d'extraction soit au moins égale à la longueur L_{H} du fil auxiliaire, lors d'un défaut de fil (22) conditionné par un processus de rattache.
